# EUROPÄISCHE PATENTANMELDUNG

(11) **EP 2 385 223 A1**
(43) Veröffentlichungstag der Anmeldung: **09.11.2011**
(21) Anmeldenummer: 10004673.9
(22) Anmeldetag: 04.05.2010
(51) Int. Cl.: F01K 7/22, F01K 23/10

(54) **Verfahren zur Steigerung des Wirkungsgrades von Gas- und Dampfturbinenanlagen**

(71) Anmelder: Thermal PowerTec GmbH, 8046 Zürich (CH)
(72) Erfinder: Youssef, Mustafa, Dr.Ing., 8046 Zürich (CH)
(74) Vertreter: Lusuardi, Werther

(57) **Zusammenfassung**

Die Erfindung betrifft ein Verfahren zur Steigerung des thermischen Wirkungsgrads von Gas- und Dampfturbinenanlagen bzw. Kombi-Anlagen. Der Frischdampf weist einen überkritischen Druck auf und expandiert durch die Dampfturbine (1) ohne eine Zwischenüberhitzung auf einen Wasserdampfzustand im Nassdampfgebiet unterhalb der Wasserdampfgrenzlinie. Der Nassdampfstrom (8) erreicht durch den Wasserabscheider (9) und den Zwischenverdampfer (10) den Sättigungszustand, wird durch den ND-Zwischenüberhitzer (12) überhitzt und expandiert durch die ND-Turbine (2) auf den Kondensatordruck. Mit diesem Prozess wird nur ein Einzel-Dampfdruck-Kreislauf eingesetzt. Im Vergleich zu den heute besten Kombi-Anlagen ermöglicht dieses Verfahren eine Erhöhung des thermischen Wirkungsgrads um Δηth mehr als 1%. Der thermische Wirkungsgrad einer Anlage steigt von zum Beispiel 59% auf über 60% und der Leistungsgewinn der Anlage beträgt ca. 2%.
Für die gleiche elektrische Anlageleistung führt diese umweltfreundlichere Erfindung sowohl zu einer Reduktion der schädlichen Wärmeleistung um ca. 3% als auch zu einer Reduktion der Kohlendioxidabgabe um ca. 2% an die Umgebung.

## Beschreibung

### TECHNISCHES GEBIET

Thermische Kraftwerkanlagen dienen zur Stromerzeugung. Darunter zählen Dampfturbinenanlagen (DTA) und Gas- und Dampfturbinenanlagen (GDTA) bzw. Kombi-Anlagen.

Eine Gas- und Dampfturbinenanlage bzw. Kombi-Anlage besteht aus mindestens einer Gasturbinengruppe, einem Wasser/Dampf-Kreislauf mit einem Dampferzeuger, Dampfturbinen und einem Generator, wobei der Dampferzeuger gasseitig zur Gasturbine nachgeschaltet ist.

Die Erfindung bezieht sich auf Wasser/Dampf-Kreisläufe mit Abhitzedampferzeugem und Dampfturbinen in Kombi-Anlagen. In einem solchen Abhitzedampferzeuger erfolgt die Verdampfung und Dampfüberhitzung des sekundärseitigen Speisewassers durch die Abkühlung des primärseitigen Heissgases.

Die Erfindung beschränkt sich auf Gas- und Dampfturbinenanlagen (GDTA) bzw. Kombi-Anlagen und betrifft die Schaltungen in solchen Anlagen.

### STAND DER TECHNIK

Bei Kombianlagen wird der Gasturbine ein Abhitzedampferzeuger "Heat Recovery Steam Generator" (HRSG) angeschlossen. Der Dampfprozess nutzt die Rauchgaswärme und führt die Abwärme des Prozesses in die Nähe der Umgebungstemperatur ab.

Der thermische Wirkungsgrad von Kombi-Anlagen wird hauptsächlich durch die Abgas- und Abdampfverluste bestimmt. Deshalb werden immer eine tiefere Abgastemperatur aus dem Dampferzeuger und ein tieferer Turbinenabdampfstrom angestrebt.
Die Anstrebung der tieferen Abgastemperatur am Austritt des Dampferzeugers (HRSG) bedingt die Nutzung eines grösseren Wärmestroms bei tieferem Gastemperaturbereich.

Die Speisewasserverdampfung, Dampfüberhitrung und Dampfzwischenüberhitzung benötigen einen grösseren Wärmestrom bei höherem Temperaturbereich und kühlen die primärseitigen Gase auf tiefere Gastemperaturen ab. Ferner wird für die Aufwärmung des Speisewasserstroms kein grosser Wärmestrom im tieferen Temperaturbereich benötigt. Deshalb tritt ein Temperaturdifferenzproblem im unterkühlten Speisewasserbereich auf. Das Temperaturdifferenzproblem "pinch point problem" wird heute durch den Einsatz von ND- und MD-Wasserdampfkreisläufen gelöst. Der ND-Wasserdampfstrom nutzt den Wärmestrom im tieferen Temperaturbereich und wird durch den ND-Verdampfer, die ND-Turbine und den Kondensator zirkuliert.

Je nach gas- oder ölförmigem Gasturbinen-Brennstoff, d.h. mit niedrigem oder hohem Schwefelgehalt, wird ein entsprechender W/D-Kreislauf im Dampferzeuger der Kombi-Anlage geschaltet:
- Einzel-Dampfdruck-Kreislauf "single-pressure cycle" wird insbesondere für einen Ölbrennstoff mit hohem Schwefelgehalt verwendet. Die GT-Abgase werden im Dampferzeuger bis auf eine Temperatur oberhalb der Taupunkt-Temperatur des Ölbrennstoffs (z.B. 133°C) abgekühlt.
- Zwei-Dampfdruck-Kreisläufe "dual-pressure cycle" werden am meisten verwendet. Der HD-W/D-Kreislauf (Hochdruck-Wasser/Dampf-Kreislauf) und der ND-W/D-Kreislauf sind insbesondere für einen Gasbrennstoff mit niedrigem Schwefelgehalt und niedriger Taupunkt-Temperatur geeignet und werden für eine Abgastemperatur von ca. 100°C eingesetzt (siehe Fig. 3a ohne MD-W/D-Kreislauf).
- Drei-Dampfdruck-Kreisläufe "triple-pressure cycle": die HD-, MD- und ND-Wasser/Dampf-Kreisläufe sind ebenfalls für einen Gasbrennstoff mit niedriger Taupunkt-Temperatur geeignet und werden für eine Abgastemperatur von ca. 100°C und für einen besseren thermischen Wirkungsgrad eingesetzt (siehe Fig. 3a).

Bei einer Rauchgaskühlung bis auf ca. 100°C wird die Gaswärme im tieferen Temperaturbereich, d.h. am Ende des Dampferzeugers, zur Verdampfung des ND-Wasserstroms genutzt. Der ND-W/D-Kreislauf löst das Problem der niedrigen Temperaturdifferenz beim Verdampfungsbeginn (pinch point) und führt zu einer kleinen Verbesserung des thermischen Wirkungsgrads der Kombi-Anlage. Die Dampfströme der ND- und MD-Kreisläufe werden durch die ND-Turbine und den Kondensator zirkuliert und führen zur Erhöhung des Abdampfstroms und der Abdampfverluste im Kondensator, womit der Vorteil begrenzt ist.

Der grösste Wärmeleistungsverlust bei Kombianlagen liegt im Wasser/Dampfkreislauf und ist durch den Abdampfverlust im Kondensator begründet. Dieser Verlust (Qabd) beträgt ca. 58% der Dampferzeugerwärmeteistung (QDE) oder ca. 30% der zugeführten Wärmeleistung (Qzu) in die Gasturbinenbrennkammer.

Aus dem Stand der Technik für Kombi-Kraftwerkanlagen sind folgende Druck- und Patentschriften bekannt:
- "Combined-Cycle Gas & Steam Turbine Power Plants" by R. Kehlhofer, R. Bachmann, 1999, PennWell, Tusla, Oklahoma.
   In dieser Druckschrift sind die verschiedenen Einzel-, Zwei- und Drei-Dampfdruck-Kreisläufe dargestellt.
- Europäische Patentschrift EP 0981 681 B1, Patentblatt 2002/08, Anmelder SIEMENS AG: Gas- und Dampfturbinenanlage und Verfahren zur Kühlung des Kühlmittels der Gasturbine einer derartigen Anlage.
   In dieser Patentschrift wurde die Erfindung einer Kühlmittelkühlung veröffentlicht. Diese wurde in einer üblichen Kombi-Anlage mit Zwei-Dampfdruck-Kreisläufen behandelt.

Trotz aller angestrebten Massnahmen zur Reduktion der Verluste in Kombi-Kraftwerkanlagen wird heute relativ eine hohe Abdampfwärme im Kondensator abgeführt. Diese Verluste bestimmen mit den Abgasverlusten aus dem Dampferzeuger (HRSG) direkt den thermischen Wirkungsgrad der Anlage. Die Abdampfwärmeverluste im Kondensator sollten möglichst reduziert werden.

Die Nutzung des Gaswärmestroms im Dampferzeuger im tieferen Temperaturbereich soll anstelle des Einsatzes von separaten ND- und MD-W/D-Kreisläufen durch bessere Massnahmen und eine neue W/D-Schaltung ersetzt werden.

### DARSTELLUNG DER ERFINDUNG

Der Erfindung liegt nun die Aufgabe zugrunde, eine Verbesserung des DampfturbinenProzesses durch einen entsprechenden W/D-Kreislauf zu schaffen, um den thermischen Wirkungsgrad und die Leistung von Kombi-Anlagen möglichst zu erhöhen.

Die Idee der vorliegenden Erfindung liegt darin, den Abdampfstrom durch grösseres Dampfanzapfen oder durch Kondensatabscheiden aus dem Turbinendampf möglichst zu reduzieren.
Grösseres Anzapfen von Turbinendampf zwecks Speisewasseraufwärmung benötigt das Einsetzen von mehreren Vorwärmern, was bei Abhitzekesseln von Kombi-Anlagen jedoch nicht zweckmässig ist, da das Speisewasser durch die Gasabkühlung vorgewärmt werden soll, um die gewünschte Abgastemperatur zu erreichen.
Ein Abscheiden des Kondensats aus dem Turbinendampf ist möglich, wenn die Expansionslinie der Dampfturbine bei tieferem Entropiebereich (d.h. im Ts-Diagramm nach links verschoben) und die Expansion ohne eine Dampfzwischenüberhitzung auf einen tieferen ND im Nassdampfgebiet erfolgt. Diese bedingt einen überkritischen Frischdampfdruck und somit kann ein Kondensatstrom aus dem Nassdampf abgeschieden werden. Die Versetzung der Zwischenüberhitzung in einen Niederdruckbereich ermöglicht eine Zwischenüberhitzung des Dampfstroms bei einem tieferen Temperaturbereich (Fig. 1 b). Das Abscheiden eines Kondensatstroms aus dem Nassdampf reduziert den DT-Abdampfstrom in den Kondensator und damit die Abdampfverluste, was zur Erhöhung des thermischen Wirkungsgrads führt.

In Dampferzeugern von üblichen Kombi-Anlagen wird kein überkritischer Dampfdruck eingesetzt, da ein solcher Dampfdruck das Temperaturdifferenzproblem zwischen dem Gas und dem Wasserdampf verstärkt und ein grösserer W/D-Strom im ND-W/D-Kreislauf benötigt wird, was zu keiner Wirkungsgradverbesserung führt.

In der vorliegenden Erfindung wird für das Speisewasser in Dampferzeugern von Kombi-Anlagen ein überkritischer Druck eingesetzt und die Zwischenüberhitzung wird in einen tieferen Gastemperaturbereich versetzt. Damit kann die Nutzung der Gaswärme im niedrigen Gastemperaturbereich durch einem HD-W/D-Kreislauf "single-pressure cycle" ohne den Einsatz von ND- und MD-Kreisläufen erreicht werden. Diese reduziert die Abdampfverluste und erhöht den thermischen Wirkungsgrad des Dampfturbinenprozesses und damit auch der gesamten Kombi-Anlage.

Massnahmen der vorliegenden Erfindung für Kombi-Anlagen:
- Überkritischer Speisewasser- und Frischdampfdruck im Dampferzeuger
- Verlängerung der Expansion des Frischdampfstroms durch die HD/MD-Dampfturbine auf einen Niederdruck im Nassdampfgebiet unterhalb der W/D-Grenzlinie
- Abscheidung der Dampfnässe nach der Expansion durch einen Wasserabscheider
- Ein Teilstrom des Kondensats aus dem Wasserabscheider wird dem Speisewasserstrom zugefügt
- Verdampfung eines Teilstroms des Kondensats aus dem Wasserabscheider durch einen ND-Zwischenverdampfer
- Überhitzung des Dampfstroms aus dem Wasserabscheider durch einen ND-Zwischenüberhitzer, da die Dampfexpansion auf einen Niederdruck im Nassdampfgebiet verlängert wird

Die vorliegende Erfindung eignet sich insbesondere für Kombi-Anlagen mit gasförmigem Gasturbinen-Brennstoff mit niedrigem Schwefelgehalt und einer Abgaskühlung auf eine Temperatur bis ca. 100°C.

### KURZE ERLÄUTERUNG DER FIGUREN

Die Erfindung soll nachfolgend näher anhand eines Ausführungsbeispiels in vereinfachter Darstellung durch Zeichnungen erläutert werden. Die neue W/D-Schaltung und die entsprechenden Diagramme zeigen in den Figuren erfindungsgemäss den überkritischen Dampfdruck, die Erweiterung der Expansionslinie durch die HD/MD-Dampfturbine im Nassdampfgebiet, die Wasserabscheidung und die ND-Zwischenüberhitzung. Zum Vergleich stehen Figuren für eine W/D-Schaltung einer üblichen Kombi-Anlage gegenüber:
- Fig. 1a: Schaltung des neuen W/D-Kreislaufs einer Gas- und Dampfturbinenanlage GDTA gemäss der vorliegenden Erfindung
- Fig. 1 b: Temperatur-Entropie-Diagramm für den W/D-Kreislauf der neuen Kombi-Anlage in Fig. 1 a
- Fig. 1 c: Temperatur-Energie-Diagramm für den Energietransfer zwischen Gas und Wasser-Dampf im HRSG der neuen Kombi-Anlage in Fig. 1 a
- Fig. 2a: Schaltung des neuen W/D-Kreislaufs mit zwei Wasserabscheidern und einer Neben-HD-Pumpe
- Fig. 2b: Schaltung des neuen W/D-Kreislaufs mit zwei Wasserabscheidern und einer Kondensatrückführung in den SPWB
- Fig. 3a: Schaltung einer Gas- und Dampfturbinenanlage GDTA (Stand der Technik) mit Drei-Dampfdruck-Kreisläufen und einer MD-Dampfzwischenüberhitzung
- Fig. 3b: Temperatur-Entropie-Diagramm für den W/D-Kreislauf der üblichen Kombi-Anlage in Fig. 3a
- Fig. 3c: Temperatur-Energie-Diagramm für den Energietransfer zwischen Gas und Wasser-Dampf im HRSG der üblichen Kombianlage in Fig. 3a

### AUSFÜHRUNG DER ERFINDUNG

In Fig. 3a ist eine übliche Wasser/Dampfschaltung einer Kombianlage mit drei Wasser/Dampf-Kreisläufen (HD-, MD- und ND-Kreislauf) und einer MD-Dampfzwischenüberhitzung dargestellt. Diese Schaltung wurde als Basis für den Vergleich der Wirkungsgrade gewählt.

Fig. 1a stellt eine erfindungsgemässe Wasser/Dampfschaltung einer Kombianlage dar mit einem HD-Wasser/Dampfkreislauf, in welchem ein Wasserabscheider, ein ND-Zwischenverdampfer und ein ND-Zwischenüberhitzer eingesetzt sind.

Das Kondensat strömt aus dem Kondensator (3) durch die Kondensatpumpe (4) in den Mischvorwärmer-Entgaser (7). Der Dampfstrom (29) wird von der ND-Turbine (2) angezapft und dient zur Vorwärmung und Entgasung des Kondensats. Das Kondensat strömt durch die ND-Speisewasserpumpe (5) und wird durch die Heizfläche (16) geheizt und in den W/D-Behälter (17) eingeführt.
Das Speisewasser wird durch die HD-Speisewasserpumpe (22) auf einen Zustandsdruck oberhalb des kritischen Wasserdampfdrucks (pkr=221.2 bar) gebracht und durch die Heizfläche (23) auf die Frischdampftemperatur (TFD) geheizt.
Der Frischdampfstrom (35) weist einen überkritischen Druck auf und expandiert durch die HD/MD-Dampfturbine (1) ohne eine Zwischenüberhitzung auf einen Zustand im Nassdampfgebiet unterhalb der Wasserdampfgrenzlinie mit einem Dampfgehalt von ca. 90%. Die Expansionslinie ist im Ts-Diagramm vom Punkt TFD bis zum Punkt (d) unterhalb der W/D-Grenzlinie dargestellt (siehe Fig.1b).
Die Dampfturbine (1) arbeitet eigentlich als HD- und MD-Dampfturbine und kann in zwei Turbinenteilen ausgeführt werden.
Der ND-Nassdampf (8) strömt aus der Dampfturbine (1) in einen Wasserabscheider (9), wodurch die Dampfnässe reduziert wird (Fig.1a). Die Reduktion der Dampfnässe ist auch im Ts-Diagramm (Fig.1b) durch die Linie zwischen (d) und (f) ersichtlich. Das Wasserabscheiden kann auch durch mehrere Apparate erfolgen.
Ein Teilstrom (27) des abgeschiedenen Kondensats wird in den Speisewasserstrom über den W/D-Behälter (17) eingeführt. Der Rest des abgeschiedenen Kondensats wird in einem Kreislauf durch die Umlaufpumpe (13), den Zwischenverdampfer (10) und den Wasserabscheider (9) zirkuliert und verdampft, wobei der Zwischenverdampfer (10) im niedrigen Gastemperaturbereich des Dampferzeugers (15) angeordnet ist.
Der ND-Sattdampf (11) strömt aus dem Wasserabscheider (9) in den Zwischenüberhitzer (12) und wird auf eine Zwischenüberhitzungstemperatur überhitzt, welche praktisch unterhalb der kritischen Wasserdampftemperatur von 374.12°C liegt. Der überhitzte ND-Dampf expandiert durch die ND-Dampfturbine (2) auf den Abdampfdruck in den Kondensator (3).
Die Überhitzung des ND-Sattdampfes (11) im Zwischenüberhitzer (12) erfolgt durch einen Heizwasserstrom als Teilstrom (24) aus dem HD-Speisewasser. Der kältere Heizwasserstrom aus dem Zwischenüberhitzer (12) wird durch eine Zirkulationspumpe (14) zirkuliert, mit dem vorgewärmten Speisewasser beigemischt und durch die Heizfläche (23) (von einer Temperatur Tz1 auf Tz2 in Fig. 1b und 1c) geheizt. Der heisse Heizwasserstrom (24) wird an die entsprechende Stelle aus dem Speisewasser angezapft und durch den Überhitzer zirkuliert.

Eine Ausgleichsleitung (18) verbindet die beiden Dampfräume des Wasserabscheiders (9) und des W/D-Behälters (17) und führt zum Ausgleich des Dampfdrucks der beiden Dampfräume.
Das Niveau im Wasserdampfbehälter (17) kann durch die ND-Speisewasserpumpe (5) geregelt werden.

Zur Kühlung der GT-Kühlluft wird ein Bypass-Wasserstrom (25) aus dem HD-Speisewasser angezapft und durch den GT-Luftkühler (31) geführt.
In der vorliegenden Erfindung erfolgt die Kühlung der GT-Kühlluft bei einem überkritischen Kühlwasserdruck. Dieser ist ein Vorteil für den Betrieb des GT-Luftkühler, da die Verdampfungsphase und die Instabilität der Wasserstromverteilung in den einzelnen Luftkühlerrohren unterdrückt werden. Der im GT-Luftkühler geheizte Bypass-Wasserstrom (von Tk1 zu Tk2 in Fig. 1b und 1c) wird an der entsprechenden Stelle dem Haupt-W/D-Strom beigemischt und im Endüberhitzerteil weiter überhitzt.

Bei einer Gasturbine mit sequentieller bzw. zweistufiger Verbrennung werden luftseitig HD- und ND-Luftkühler parallel geschaltet. Der HD-Kühlwasserstrom (25) kühlt die GT-Kühlluft der beiden HD- und ND-Luftkühler parallel.

Fig. 1c zeigt das Temperatur-Energie-Diagramm für den Energietransfer zwischen Gas und Wasserdampf im HRSG der neuen Kombi-Anlage in Fig. 1a. Das Diagramm zeigt die Kondensatvorwärmung durch die Dampfanzapfung im Mischvorwärmer-Entgaser von a zu b. Von b zu c erfolgt die Kondensataufwärmung und die Gasabkühlung durch die Heizfläche (16) im HRSG. Von c zu f erfolgt die Verdampfung des abgeschiedenen Kondensats durch den Zwischenverdampfer (10). Von f zu Tz1 erfolgt die Heizung des HD-Speisewassers durch die Gasabkühlung im HRSG.

Die Darstellung in Fig. 1a ist nur ein Ausführungsbeispiel der Erfindung; andere Ausführungsbeispiele sind wie folgt möglich:
- Gemäss Fig. 2a wird die HD-Speisewasserpumpe (22) direkt nach dem Speisewasserbehälter (6) anstelle der Kondensatpumpe (5) angeordnet und es wird auf den W/D-Behälter (17) verzichtet. In diesem Fall erfolgt die Zufuhr des Kondensatteilstroms (27) in den Hauptspeisewasserstrom durch eine separate Neben-HD-Pumpe (22b).
   Der ND-Nassdampf (8) strömt aus der Dampfturbine (1) in mindestens einen Wasserabscheider (9), wodurch die Dampfnässe reduziert wird. Der Wasserabscheider (9) kann in Form eines horizontalen oder vertikalen Wasserbehälters oder in Form eines Abscheiderapparats, "moisture separator", eingesetzt werden.
   Gemäss Fig. 2b erfolgt das Zuführen des Kondensatteilstroms (27) in den Hauptspeisewasserstrom durch eine Rückwärtsführung in den Speisewasserbehälter (6). Vor der Rückführung in den Speisewasserbehälter kann der Kondensatteilstrom (27) durch den Kondensatstrom (28) und einem Unterkühler gekühlt werden.
   Gemäss Fig. 2a und Fig. 2b erfolgt die Dampfexpansion durch die ND-Dampfturbine (2) in zwei Dampfturbinenteilen (2a und 2b). Zwischen den beiden DT-Teilen wird die Dampfnässe des ND-Dampfes durch einen Wasserabscheider (37) reduziert, so dass der Turbinenabdampf am Kondensatoreintritt ca. 90% Dampfgehalt aufweist. Dadurch verbessert sich der thermische Wirkungsgrad um Δηth ca. 0.3%.
   Gemäss Fig. 2b wird der Kondensatstrom (28) durch eine Heizfläche (36) im Dampferzeuger vorgewärmt.
- Anstelle der Zuführung eines Kondensatteilstroms (27) in den Hauptspeisewasserstrom gemäss Fig. 2b, wird ein Speisewasservorwärmer für einen Wassertemperaturbereich oberhalb der Kondensattemperatur des Wasserabscheiders (9) eingeschaltet, wobei die Vorwärmung des Speisewassers durch eine Dampfanzapfung aus der HD-Dampfturbine (1) erfolgt.
- In einer weiteren Ausführung kann die Vorwärmung des aus dem Kondensator strömenden Kondensats (28) durch einen Oberflächen-Vorwärmerapparat und eine Dampfanzapfung aus der ND-Turbine erfolgen. Der Speisewasserbehälter (6) mit dem Mischvorwärmer/Entgaser (7) wird den Wasserdampfbehälter (17) ersetzen. Die HD-Speisewasserpumpe wird nach dem Speisewasserbehälter (6) angeordnet.
- Die Überhitzung des ND-Sattdampfes (11) im Zwischenüberhitzer (12) erfolgt durch einen Heizwasserkreislauf mit einer Zirkulationspumpe (14). Die Heizung des Heizwasserstroms (24) erfolgt durch eine separate Heizfläche im Dampferzeuger, welche parallel oder in Serie zur Speisewasserheizfläche (23) geschaltet wird.
- Der durch die Dampfturbine (1) auf einen Zustand im Nassdampfgebiet expandierte Dampf wird durch einen kombinierten Apparat überhitzt, wobei dieser aus mindestens einstufigem Wasserabscheider und einem Zwischenüberhitzer besteht.
- In einer Kombi-Anlage können eine, zwei oder mehrere Gasturbinengruppen mit einem Dampferzeuger und einer Dampfturbinengruppe ausgeführt werden.

### VORTEILE DER ERFINDUNG

Die erfindungsgemässe W/D-Schaltung in Kombi-Anlagen zeichnet sich durch folgende Vorteile und charakteristische Eigenschaften aus:
- Durch die aufgeführten Massnahmen in der vorliegenden Erfindung kann der Abdampfverlust im Kondensator von ca. 58% auf unter 55.5% der Kesselwärmeleistung reduziert werden. Nach der Berücksichtigung der Leistungszunahme der Speisewasserpumpe durch den überkritischen Frischdampfdruck werden die folgenden Verbesserungen des thermischen Anlagewirkungsgrads erreicht, wobei der Vergleich bezüglich üblichen Kombianlagen mit gleicher Gasturbinengruppe, gleicher Abgas- und Frischdampftemperatur, einer Dampfzwischenüberhitzung und verschiedenen (zwei und drei) Dampfdruck-Kreisläufen erfolgte:
   a) Die Verbesserung des thermischen Wirkungsgrads Δηth ist über 1.3% bezüglich Anlagen mit Zweidruck-W/D-Kreisläufen; die Anlageleistung steigt um ca. 2.2%.
   b) Die Verbesserung des thermischen Wirkungsgrads Δηth ist über 1.0% bezüglich Anlagen mit Dreidruck-W/D-Kreisläufen (Fig. 3a); Der thermische Wirkungsgrad ηth einer Kombi-Anlage steigt von zum Beispiel 59% auf über 60%; die Anlageleistung steigt um ca. 1.8%.
   c) Eine Verbesserung des thermischen Wirkungsgrades bezüglich des Kreislaufs b) wird um ca. 0.3% erreicht, wenn die Expansion durch die ND-Dampfturbine (2) in zwei Stufen erfolgt und zwischen den beiden Expansionsstufen die Dampfnässe des ND-Dampfes durch eine Wasserabscheidung reduziert wird.
- Vorteile bezüglich der Umwelt:
   Im Falle der gleichen zugeführten Wärmeleistung bzw. der gleichen Brennstoffzufuhr wird ein Gewinn der elektrischen Leistung von 1.6% bis 2.1 % und eine Reduktion der schädlichen Wärmeleistung an die Umgebung von 2.6% bis 3.4% erzielt.
      Im Falle der gleichen elektrischen Anlageleistung wird sowohl eine Reduktion der schädlichen Wärmeleistung von 2.6% bis 3.4% als auch eine Reduktion der Kohlendioxidabgabe von 1.6% bis 2.1 % an die Umgebung erzielt.
- Wegen des überkritischen Dampfdrucks und der fehlenden Verdampfungsphase im W/D-Kreislauf wird keine Durchflussinstabilität in den Heizflächenrohren des Dampferzeugers (15) und des GT-Luftkühlers (31) auftreten.
- Für eine Reduktion des dampfseitigen Druckverlustes kann der ND-Zwischenüberhitzer (12) als ein Apparat ausgeführt, in der Nähe der Dampfturbine angeordnet und durch eine Zirkulation eines Teilstroms (24) vom HD-Speisewasser beheizt werden.
- Das Temperaturdifferenzproblem (pinch point) wird beseitigt, da beim überkritischen Dampfdruck die Verdampfungsphase im Speisewasser ausfällt.
- Einfache Verteilung der Heizflächen im Dampferzeuger durch besseren Temperaturverlauf von Wasserdampf bezüglich des Gastemperaturverlaufs (Fig. 1c).
- Verwendung von nur einem Einzeldampfdruck-Kreislauf "single-pressure cycle": diese ermöglicht die Nutzung der Gaswärme durch einen HD-W/D-Kreislauf ohne den Einsatz eines ND-W/D-Kreislaufs. Die Anwendung des Einzel-Kreislaufs reduziert den Abdampfstrom bzw. die Abdampfverluste Qabd. Das Verhältnis der Abdampfverluste (Qabd) zum zugeführten Wärmestrom wird kleiner. Das führt zu einem besseren thermischen Wirkungsgrad der Anlage: $ηth = 1 - \left(Qabg+Qabd\right) / Qzu .$

### BEZUGSZEICHENLISTE

- 1: HD-Dampfturbine, bzw. HD/MD-Dampfturbine
- 2: ND-Dampfturbine
- 3: Kondensator
- 4: Kondensatpumpe
- 5: ND-Speisewasserpumpe
- 6: Speisewasserbehälter SPWB
- 7: Mischvorwärmer-Entgaser
- 8: Nassdampf am Austritt der HD/MD-Dampfturbine
- 9: Wasserabscheider "moisture separator"
- 10: Zwischenverdampfer
- 11: ND-Dampfstrom
- 12: Zwischenüberhitzer, Wärmetauscherapparat
- 13: Umlaufpumpe des Kondensats aus dem Wasserabscheider
- 14: Zirkulationspumpe des Heizwassers für die Zwischenüberhitzung
- 15: Dampferzeuger (HRSG), Abhitzedampferzeuger oder Abhitzekessel
- 16: ND-Heizfläche
- 17: Wasserdampfbehälter, W/D-Behälter
- 18: Druckausgleichsleitung
- 19: Wasserdampf aus dem Zwischenverdampfer
- 20: Luftkompressor
- 21: Gasturbine
- 22: HD-Speisewasserpumpe, 22b Neben-HD-Pumpe
- 23: Heizfläche zur Dampferzeugung mit überkritischem W/D-Druck
- 24: Heizwasserstrom für die Zwischenüberhitzung
- 25: Bypass-Wasserstrom zur Kühlung der GT-Kühlluft
- 26: Kondensatstrom aus dem Wasserabscheider (9)
- 27: Kondensatteilstrom aus dem Wasserabscheider (9) ins Speisewasser zugeführt
- 28: Hauptkondensat aus dem Kondensator
- 29: Anzapfdampf aus der ND-DT
- 30: GT-Kühlluft
- 31: GT-Kühlluftkühler
- 32: GT-Generator
- 33: DT-Generator
- 34: Abgase nach dem HRSG
- 35: Frischdampfstrom
- 36: Heizfläche zur Aufwärmung des Hauptkondensats
- 37: Wasserabscheider
- 38: Kondensatstrom aus dem Wasserabscheider (37)
- 39: Dampfüberhitzer

- 60: Gasturbinengruppe: Kompressor, Brennkammer, Gasturbine, Generator und GT-Kühlluftkühler
- 61: Dampfturbinengruppe: HD/MD-Dampfturbine, ND-Dampfturbine und Generator
- 62: Wasser/Dampf-Kreislauf: Kondensator, Kondensatpumpen, SPWB/Entgaser, Speisewasserpumpe und Dampferzeuger (HRSG)
- 63: Zwischenüberhitzungskreislauf. Wasserabscheider, Zwischenverdampfer, Zwischenüberhitzer und Zirkulationspumpen

- GT: Gasturbine
- DT: Dampfturbine
- DTA: Dampfturbinenanlage
- GDTA: Gas- und Dampfturbinenanlage bzw. Kombi-Anlage
- ND: Niederdruck
- MD: Mitteldruck
- HD: Hochdruck
- MD-KL: Mitteldruckkreislauf
- W/D: Wasser-Dampf
- SPWB: Speisewasserbehälter
- HRSG: "Heat Recovery Steam Generator", Abhitzedampferzeuger
- TFD, pFD: Frischdampftemperatur, Frischdampfdruck
- Zverd: Zwischenverdampfer
- Zue: Zwischenüberhitzer

- Tamb: Ambientstemperatur, Umgebungstemperatur
- TTabg: Turbinenabgastemperatur
- TG: Gastemperaturverlauf im HRSG
- Tabg: Abgastemperatur am Austritt von HRSG beim Atmosphärendruck p0
- TKL: Verlauf der Kühllufttemperatur im GT-Luftkühler
- Tspw: Speisewassertemperatur
- Tkond: Kondensatortemperatur
- Tkr: Kritische Wasserdampftemperatur Tkr=374.12 °C
- pkr: Kritischer Wasserdampfdruck pkr=221.2 bar

- Qzu: Zugeführter Wärmestrom in GT
- Qabg: Abgaswärmestrom aus HRSG an Umgebung
- Qabd: Abdampfwärmestrom im Kondensator an Umgebung
- QDE: Dampferzeugerwärmestrom
- Qab: Abgeführter Wärmestrom = Summe Wärmestromverluste

- ηth: Thermischer Wirkungsgrad
- ηth net: Thermischer Wirkungsgrad netto

## Patentansprüche

1. Eine Gas- und Dampfturbinenanlage (GDTA) im Wesentlichen bestehend aus mindestens einer Gasturbinengruppe (60), mindestens einer Dampfturbinengruppe (61) und mindestens einem Wasser/Dampf-Kreislauf (62) mit einem nach der Gasturbine gasseitig geschalteten Dampferzeuger, mit mindestens einem Wasserabscheider und mit mindestens einem Zwischenüberhitzer ist **dadurch gekennzeichnet, dass** der Frischdampfstrom (35) am Austritt des Dampfüberhitzers (39) einen Druck oberhalb des kritischen Wasserdampfdrucks von 221.2 bar aufweist und durch mindestens eine HD-Dampfturbine (1) auf einen Wasserdampfzustand im Nassdampfgebiet unterhalb der Wasserdampfgrenzlinie expandiert wird, die Nässe des expandierten Dampfes durch mindestens einen Wasserabscheider (9) reduziert wird, der ND-Dampf (11) durch mindestens einen Zwischenüberhitzer (12) überhitzt und durch mindestens eine ND-Dampfturbine (2) expandiert wird.

2. Eine Gas- und Dampfturbinenanlage nach Anspruch 1 ist **dadurch gekennzeichnet, dass** der durch die HD-Dampfturbine (1) auf einen Wasserdampfzustand im Nassdampfgebiet expandierte Dampf durch mindestens einen Wasserabscheider (9) strömt, mindestens ein Teilstrom des im Wasserabscheider abgeschiedenen Kondensatstroms (26) durch einen ND-Zwischenverdampfer (10) verdampft und der ND-Dampfstrom (11) aus dem Wasserabscheider durch den ND-Zwischenüberhitzer (12) überhitzt und durch mindestens eine ND-Dampfturbine (2) expandiert wird.

3. Eine Gas- und Dampfturbinenanlage nach Anspruch 1 oder 2 ist **dadurch gekennzeichnet, dass** der durch die HD-Dampfturbine (1) auf einen Wasserdampfzustand im Nassdampfgebiet expandierte Dampf durch mindestens einen Wasserabscheider (9) strömt und mindestens ein Teilstrom (27) des durch den Wasserabscheider abgeschiedenen Kondensatstroms (26) dem Speisewasserstrom zugefügt wird.

4. Eine Gas- und Dampfturbinenanlage nach Anspruch 1 oder 2 ist **dadurch gekennzeichnet, dass** ein Speisewasservorwärmer für einen Wassertemperaturbereich oberhalb der Kondensattemperatur des Wasserabscheiders eingeschaltet wird, wobei die Vorwärmung des Speisewassers durch eine Dampfanzapfung aus der HD-Dampfturbine (1) erfolgt.

5. Eine Gas- und Dampfturbinenanlage nach Anspruch 1, 2, 3 oder 4 ist **dadurch gekennzeichnet, dass** die Expansion des ND-Dampfstroms durch die ND-Dampfturbine (2) in zwei Stufen erfolgt und zwischen den beiden Expansionsstufen (2a, 2b) die Dampfnässe des ND-Dampfes durch mindestens einen Wasserabscheider (37) reduziert wird.

6. Eine Gas- und Dampfturbinenanlage nach Anspruch 1 bis 5, ist **dadurch gekennzeichnet, dass** die Zwischenüberhitzung des ND-Dampfstroms (11) in mindestens einem Wärmetauscherapparat (12) erfolgt und der ND-Dampfstrom durch eine Zirkulation und Abkühlung eines HD-Heizwasserstroms (24) überhitzt wird, wobei der Heizwasserstrom aus dem HD-Speisewasserstrom angezapft und im Zwischenüberhitzer (12) durch die Zirkulationspumpe (14) zirkuliert wird.

7. Eine Gas- und Dampfturbinenanlage nach Anspruch 1 bis 5, ist **dadurch gekennzeichnet, dass** die Zwischenüberhitzung des ND-Dampfstroms (11) in mindestens einem Wärmetauscherapparat (12) erfolgt und der ND-Dampfstrom durch eine Zirkulation und Abkühlung eines HD-Heizwasserstroms (24) überhitzt wird, wobei der Heizwasserstrom als separater HD-Heizwasserstrom durch eine separate Heizfläche im Dampferzeuger geheizt und im Zwischenüberhitzer (12) durch die Zirkulationspumpe (14) zirkuliert wird.

8. Eine Gas- und Dampfturbinenanlage nach Anspruch 2, 6 oder 7 ist **dadurch gekennzeichnet, dass**
für die Zwischenüberhitzung des ND-Dampfstroms (11) mindestens ein Wasserabscheider (12) mit dem Wärmetauscherapparat (12) kombiniert wird.

9. Eine Gas- und Dampfturbinenanlage nach Anspruch 1 bis 8 ist **dadurch gekennzeichnet, dass** die Kühlung der GT-Kühlluft in mindestens einem GT-Luftkühler (31) und durch eine Dampferzeugung eines aus dem HD-Speisewasser angezapften Bypass-Stroms (25) erfolgt, wobei der Speisewasserdruck überkritisch ist.
